# EUROPÄISCHE PATENTSCHRIFT

(11) **EP 1 073 350 B1**
(45) Veröffentlichungstag und Bekanntmachung des Hinweises auf die Patenterteilung: **11.09.2002**
(21) Anmeldenummer: 99926254.6
(22) Anmeldetag: 16.04.1999
(51) Int. Cl.: A43C 15/16

(54) **SOHLE FÜR SPORTSCHUH, INSBESONDERE RASENSPORTSCHUH**
SOLE FOR SPORTS SHOES, ESPECIALLY FOR OUTDOOR SPORTS
SEMELLE POUR CHAUSSURES DE SPORT, NOTAMMENT POUR CHAUSSURES DESTINEES A UN SPORT SE JOUANT SUR GAZON

(30) Priorität: 21.04.1998 DE 29807082 U
(43) Veröffentlichungstag der Anmeldung: 07.02.2001
(73) Patentinhaber: Produktgestaltung Frank GmbH, 90556 Cadolzburg (DE)
(72) Erfinder: FRANK, Manfred, D-90556 Cadolzburg (DE)
(74) Vertreter: Hafner, Dieter, Dr. Dipl.-Phys.
(86) Internationale Anmeldenummer: DE9901146
(87) Internationale Veröffentlichungsnummer: WO99053790

(56) Entgegenhaltungen:
- EP-A- 0 163 823
- US-A- 5 638 615
- US-A- 5 875 572

## Beschreibung

Die Erfindung/Neuerung betrifft eine Sohle für einen Sportschuh, insbesondere für einen Rasensportschuh, beispielsweise Fußballschuh oder Feldhandballschuh. An der Unterseite der Sohle solcher Schuhe sind Stollen angeordnet, um dem Schuh auf dem Spielfeld oder dem Untergrund einen besseren Griff zu verleihen und ein Ausrutschen des Trägers des Schuhs zu vermeiden.

Als Stand der Technik sind Sportschuhe mit fest an die Sohle angeformten Stollen ebenso bekannt wie Schuhe, bei welchen die Stollen austauschbar sind.

Wenn im Zusammenhang dieser Anmeldung von Stollen gesprochen wird, sind zunächst Stollen aller Formen angesprochen, d.h. Stollen, die rund, rechteckig oder auch dornenartig ausgebildet sind, wie die Spikes beispielsweise von Golfschuhen.

Austauschbare Stollen oder Spikes sind beim Stand der Technik in der Regel mit einem Gewindefortsatz versehen, der in ein Schraubgewinde der Sohle eingeschraubt werden kann. Der Austausch solcher Stollen ist relativ zeitaufwendig, außerdem besteht die Problematik, daß sich solche Schraubstollen lockern und beim Spiel verlorengehen. Tritt dieser Fall ein, wird in sehr kurzer Zeit das Innengewinde der Halteausnehmung stark verschmutzt, es bedarf einer aufwendigen Reinigung, um einen Ersatzstollen in die Sohle zu einschrauben zu können.

Neben Sohlen für Sportschuhe mit auswechselbaren Stollen oder Spikes sind auch Sohlen bekannt geworden, die feste, angeformte Stollen aufweisen. Derartige Schuhe haben den Nachteil, daß sie nicht an die Härte des Spielfeldes bzw. Platzes anpaßbar sind, so daß der Träger oder Sportler in der Regel eine Mehrzahl von Sportschuhen mit an die jeweiligen Verhältnisse angepaßten Stollenlängen, Formen und einer entsprechenden Anzahl von Stollen benötigt.

Aus EP-A-163823 sind austauschbare Stollen für Sportschuhsohlen bekannt, wobei an jedem Stollen ein Halteelement angeordnet ist, das in eine Halteausnehmung der Sohle eingeschraubt ist.

Der Erfindung/Neuerung liegt die Aufgabe zugrunde, eine Sohle für einen Sportschuh derart auszubilden, daß Stollen oder allgemein vorstehende Griff, wie z.B. Spikes, schnell und auf einfache Weise austauschbar sind, wobei jedes Griffelement aus relativ einfachen Bauteilen aufgebaut sein soll.

Diese Aufgabe wird durch die kennzeichnenden Merkmale des Schutzanspruchs 1 gelöst, wonach das Halteelement mindestens einen ein Hakenteil aufweisenden Vorsprung umfaßt und das Hakenteil im Montagezustand des Stollens einen Absatz im Bereich der Halteausnehmung hintergreift und durch einen im Stollen verschiebbaren Spreizkern in seiner Einhakstellung fixiert ist.

Jeder erfindungs-/neuerungsgemäße Stollen besteht damit im wesentlichen zwei Teilen, nämlich dem Stollenkörper, an den einstückig die Hakenteile angeformt sein können und einen Spreizkern. Theoretisch ist es auch möglich, einen Schutzmantel um die Stollenaußenfläche herumzuspritzen, was aber allenfalls die Verletzungsgefahr bei Ausübung von unterschiedlichen Sportarten hindert. Der Spreizkern verursacht eine Einspreizung des Hakenteils hinter einen Absatz in der Halteausnehmung dann, wenn er ganz eingeschoben in die Spreizverriegelung ist, wird er aus dieser Spreiz-Verriegelungsstellung herausgezogen, kann das mindestens eine Hakenteil hinter dem Absatz im Bereich der Halteausnehmung ausfedern und der Stollen aus der Halteausnehmung herausgezogen werden.

Das Hakenteil hält im Bereich der Halteausnehmung ohne Spreizkern bereits nach Art einer Schnapp-Rastverbindung, die aber nicht ausreichend ist, um den Belastungen beim Spielbetrieb zu widerstehen; sobald aber der Spreizkern eingefügt ist, ist der Stollen durch äußere Belastungen, wie sie beim Gehen, Laufen oder beim Spiel auftreten, unlösbar mit der Sohle verbunden. Erst dann, wenn durch ein Spezialwerkzeug oder auf sonstige Weise der Spreizkern in eine Entriegelungsstellung gezogen ist, kann der Stollen wieder aus der Halteausnehmung der Sohle ausgerastet werden.

Der Spreizkern ist etwa rechtwinklig zur Sohlenhauptebene in einer Ausnehmung des Stollens verschiebbar gelagert. Dies bedeutet, daß der Spreizkern von unten in den Stollen hineingeschoben wird und die oben (in der Sohlenausnehmung) liegenden Haken in den entsprechenden Abschnitten der Halteausnehmung verkeilt.

Ist die Ausnehmung zur Stollenunterseite hin offen, kann ein einfaches Herausziehen des Spreizkerns nach unten aus dem Stollen zum Ablösen des Stollens von der Sohle erfolgen. Hierzu sei angemerkt, daß der Spreizkern mit soviel Klemmsitz innerhalb seiner Ausnehmung sitzt, daß ein selbständiges Herausrutschen des Spreizkerns nach unten aus dem Stollen nicht zu befürchten ist. Sollte sich dennoch ein Spreizkern beim Spiel etwas aus seiner Spreiz-Verriegelungsstellung lösen, wird er bei jedem Auftreten des Spielers mit den erfindungs-neuerungsgemäßen Stollen versehenen Sohle auf dem Untergrund wieder in seine innere Spreiz-Verriegelungsstellung gedrückt, so daß bei jedem Tritt auf den Untergrund alle diesen Untergrund berührenden Stollen neu fixiert werden.

Um die Spreizkerne zu lösen, weisen die Stollen auf einer Stollenseite eine Öffnung, insbesondere ein Langloch auf, das in die den Spreizkern aufnehmende Längsausnehmung mündet. Jeder Spreizkern hat im Bereich des Langloches ein weiteres Loch bzw. einen Absatz, so daß ein Herausziehen des Spreizkerns aus dem Stollen durch ein Entriegelungswerkzeug möglich ist.

Der Spreizkern kann als flacher, plattenartiger Schieber ausgebildet sein, dessen Erstreckungsebene in Längsrichtung der oval ausgebildeten Stollen verläuft. Es ist aber ebenso möglich, bei runden Stollen einen Spreizkern runden Querschnittes vorzusehen, der Hakenelemente im Bereich der Halteausnehmung aufspreizt.

Vorteilhafterweise besteht das Halteelement aus zwei voneinander wegweisenden Hakenteilen, die den Spreizkern aufnehmende Ausnehmung läuft zwischen den Hakenteilen hinein, so daß der Spreizkern in Spreiz-Verriegelungsstellung die Hakenteile voneinander wegspreizt. Auf der Rückseite eines jeden Hakenteils kann eine Aufgleit-Schrägfläche angeordnet sein. Zur zusätzlichen Fixierung der Spreizkerne kann es möglich sein, den Spreizkern Spreiz-Verriegelungsstellung nach Art einer Schnapp-Rastverbindung zu halten, was dadurch erreicht werden kann, daß der Spreizkern mit einem Vorsprung versehen ist, der in Spreiz-Verriegelungsstellung in eine Verriegelungsausnehmung eingreift.

Die Erfindung/Neuerung ist anhand vorteilhafter Ausführungsbeispiele in den Zeichnungsfiguren näher erläutert. Diese zeigen:
- Fig. 1: einen Teilschnitt durch die Sohle eines Sportschuhs mit einem erfindungs-neuerungsgemäßen Stollen in Entriegelungsstellung;
- Fig.2: einen Teilschnitt gemäß Fig. 1 eines Stollens in Spreiz-Verriegelungsstellung;
- Fig. 3: eine perspektivische Darstellung eines Stollens.

Die Sohle 1 für einen nicht näher dargestellten Sportschuh weist Stollen 2 auf, die auf der Unterseite 3 der Sohle 1 angeordnet sind. Die Stollen 2 weisen ein Halteelement 4 auf, das in eine Halteausnehmung 5 der Sohle 1 eingreift. Das Halteelement 4 umfaßt zwei voneinander wegweisende Hakenteile 6, die etwa in Sohlenebene von einem Vorsprung 7 wegstehen, der im Montagezustand des Stollens 2 so in die Halteausnehmung 5 der Sohle 1 hineinragt, daß die Hakenteile 6 Absätze 8 im Bereich der Halteausnehmung 5 hintergreifen und durch einen im Stollen 2 verschiebbaren Spreizkern 9 in ihrer Spreiz-Verriegelungsstellung fixiert sind.

Diese Spreiz-Verriegelungsstellung ist in Fig. 2 gezeigt. Dort ist der Spreizkern 9 in Pfeilrichtung 10 in die ihn aufnehmende Ausnehmung 11 des Stollens 2 hineingeschoben und verhindert durch seine zwischen den Hakenteile 6 einnehmende Stellung, daß die Hakenteile 6 in Pfeilrichtung 12 gemäß Fig. 1 einfedern und der Stollen 2 aus der Sohle 1 gelöst werden kann.

Die Ausnehmung 11 ist zur Unterseite 3 des Stollens 2 hin offen. Das untere Ende 13 des Spreizkerns 9 fluchtet in Spreiz-Verriegelungsstellung gemäß Fig. 2 etwa mit der Stollenunterseite 14.

Der Stollen 2 ist mit einem Langloch 15 versehen, das in die den Spreizkern 9 aufnehmende Ausnehmung 11 mündet. Jeder Spreizkern 9 hat ferner ein im Bereich des Langlochs 15 liegendes Loch 16, damit er mit einem nicht näher dargestellten Verriegelungswerkzeug, das durch das Langloch 15 eingeführt wird, aus der in Fig. 2 dargestellten Spreiz-Verriegelungsstellung in die in Fig. 1 dargestellte Entriegelungsstellung gebracht werden kann.

Der Spreizkern 9 ist ein flacher, plattenartiger Schieber, dessen Erstreckungsebene in Längsrichtung 20 der vorzugsweise oval ausgebildeten Stollen 2 verläuft, was insbesondere aus Fig. 3 hervorgeht.

In Fig. 1 sind noch Aufgleit-Schrägflächen 21 zu sehen, die zu einer festen Verkeilung der Hakenteile 6 hinter den Absätzen 8 im Bereich der Halteausnehmung 5 sorgen, wenn der Spreizkern 9 in den Stollen 2 in Richtung der Sohle 1 hineingetreten wird.

Nach den Ausführungsbeispielen bestehen die Hakenteile 6 aus etwa L-förmigen Kunststoffabschnitten, die einstückig an dem Stollenkörper angeformt sind. Die Sohle 1 hat in ihrem Innenbereich einen spinnenartig ausgebildeten Plattenkörper 30, in den die Halteausnehmungen 5 für die Stollen 2 eingeformt sind. Der Plattenkörper 30 ist von einer weicheren Gummimasse 31 umgeben, die einen Teil des Fußbettes der Sohle 1 bilden kann.

## Patentansprüche

1. Sohle für einen Sportschuh, insbesondere einen Rasensportschuh, mit an der Unterseite (3) der Sohle (1) angeordneten austauschbaren Stollen (2), wobei an jedem Stollen (2) ein Halteelement (4) angeordnet ist, das in eine Halteausnehmung (5) der Sohle (1) eingreift
**dadurch gekennzeichnet, daß**
das Halteelement (4) mindestens einen ein Hakenteil (6) aufweisenden Vorsprung (7) umfaßt, das Hakenteil (6) im Montagezustand des Stollens einen Absatz (8) im Bereich der Halteausnehmung (5) hintergreift und durch einen im Stollen (2) verschiebbaren Spreizkern (9) in seiner Spreiz-Verriegelungsstellung fixiert ist.

2. Sohle nach Anspruch 1,
**dadurch gekennzeichnet, daß**
der Spreizkern (9) in einer etwa rechtwinklig zur Sohlenhauptebene verlaufenden Ausnehmung (11) des Stollens (2) verschiebbar gelagert ist.

3. Sohle nach einem der vorhergehenden Ansprüche,
**dadurch gekennzeichnet, daß**
die Ausnehmung (11) zur Stollenunterseite (3) hin offen ist.

4. Sohle nach einem der vorhergehenden Ansprüche,
**dadurch gekennzeichnet, daß**
das untere Ende (13) des Spreizkerns (9) in Spreiz-Verriegelungsstellung etwa mit der Stollenunterseite (14) fluchtet.

5. Sohle nach einem der vorhergehenden Ansprüche,
**dadurch gekennzeichnet, daß**
die Stollen (2) auf mindestens einer Stollenseite ein Langloch (15) aufweisen, das in die den Spreizkern (9) aufnehmende Ausnehmung (11) mündet und jeder Spreizkern (9) mit einem im Bereich des Langloches (15) liegenden Loch (16) oder Absatz versehen ist, um ein durch das Langloch (16) geführtes Entriegelungswerkzeug an dem Spreizkern (9) angreifen zu lassen.

6. Sohle nach einem der vorhergehenden Ansprüche,
**dadurch gekennzeichnet, daß**
der Spreizkern (9) als flacher plattenartiger Schieber ausgebildet ist, dessen Erstreckungsebene in Längsrichtung (20) der oval ausgebildeten Stollen (2) verläuft.

7. Sohle nach einem der vorhergehenden Ansprüche,
**dadurch gekennzeichnet, daß**
das Halteelement (4) zwei voneinander wegweisende Hakenteile (6) umfaßt und die den Spreizkern (9) aufnehmende Ausnehmung (11) zwischen die Hakenteile (6) hineinläuft derart, daß der Spreizkern (9) in Spreiz-Verriegelungsstellung die Hakenteile (6) voneinander wegspreizend zwischen den Hakenteilen (6) einliegt.

8. Sohle nach einem der vorhergehenden Ansprüche,
**dadurch gekennzeichnet, daß**
auf der Rückseite eines jeden Hakenteils (6) eine Aufgleit-Schrägfläche (21) angeordnet ist.

9. Sohle nach einem der vorhergehenden Ansprüche,
**dadurch gekennzeichnet, daß**
die Hakenteile (6) aus langgestreckten, etwa L-förmigen Kunststoffabschnitten gebildet werden, die einstückig an dem Stollenkörper angeformt sind.

10. Sohle nach einem der vorhergehenden Ansprüche,
**dadurch gekennzeichnet, daß**
sie in ihrem Innenbereich mit einem spinnenartig ausgebildeten Plattenkörper (30) versehen ist, in den die Halteausnehmungen (4) für die Stollen (2) eingeformt sind.

## Claims

1. Sole for a sports shoe, in particular an outdoor sports shoe, having exchangeable studs (2) arranged on the underside (3) of the sole (1), there being arranged, on each stud (2), a retaining element (4) which engages in a retaining recess (5) of the sole (1), **characterized in that** the retaining element (4) comprises at least one protrusion (7) having a hook part (6), the hook part (6), in the fitted state of the stud, engaging behind a shoulder (8) in the region of the retaining recess (5) and being fixed in its expanded locking position by an expanding core (9) which can be displaced in the stud (2).

2. Sole according to Claim 1, **characterized in that** the expanding core (9) is mounted in a cutout (11) of the stud (2), the cutout running approximately at right angles to the main plane of the sole.

3. Sole according to one of the preceding claims, **characterized in that** the cutout (11) is open in the direction of the underside (14) of the stud.

4. Sole according to one of the preceding claims, **characterized in that**, in the expanded locking position, the bottom end (13) of the expanding core (9) is aligned approximately with the underside (14) of the studs.

5. Sole according to one of the preceding claims, **characterized in that**, on at least one stud side, the studs (2) have a slot (15) which opens out into the cutout (11) accommodating the expanding core (9), and each expanding core (9) is provided with a hole (16) or shoulder, located in the region of the slot (15), in order to allow an unlocking tool guided through the slot (15) to act on the expanding core (9).

6. Sole according to one of the preceding claims, **characterized in that** the expanding core (9) is designed as a flat plate-like slide extending in the longitudinal direction (20) of the oval stud (2).

7. Sole according to one of the preceding claims, **characterized in that** the retaining element (4) comprises two hook parts (6) which are oriented away from one another, and the cutout (11) accommodating the expanding core (9) runs in between the hook parts (6) such that, in the expanded locking position, the expanding core (9) is positioned between the hook parts (6) such that it spreads the hook parts (6) away from one another.

8. Sole according to one of the preceding claims, **characterized in that** an oblique slide-on surface (21) is arranged on the rear side of each hook part (6).

9. Sole according to one of the preceding claims, **characterized in that** the hook parts (6) are formed from elongate, approximately L-shaped plastic sections which are integrally formed on the stud body.

10. Sole according to one of the preceding claims, **characterized in that** it is provided, in its inner region, with a spider-like plate body (30) in which the retaining recesses (5) for the studs (2) are formed.

## Revendications

1. Semelle pour chaussure de sport, en particulier pour une chaussure destinée à un sport se jouant sur gazon, comportant des crampons remplaçables (2) disposés sur la face inférieure (3) de la semelle (1), un élément de fixation (4) étant prévu sur chaque crampon (2) qui s'engage dans un trou de fixation (5) de la semelle (1), **caractérisée en ce que** l'élément de fixation (4) comprend au moins un élément faisant saillie (7) pourvu d'une partie en crochet (6), la partie en crochet (6), en position assemblée du crampon, s'emboîtant à l'arrière d'un épaulement (8) dans la zone du trou de fixation (5) et étant ce faisant fixée en position de blocage par expansion par un corps écarteur (9) pouvant être inséré dans le crampon (2).

2. Semelle selon la revendication 1, **caractérisée en ce que** le corps écarteur (9) est logé de façon à pouvoir être déplacé dans un trou (11) du crampon (2) s'étendant à peu près perpendiculairement au plan principal de la semelle.

3. Semelle selon l'une des revendications précédentes, **caractérisée en ce que** le trou (11) est ouvert en direction de la face inférieure du crampon (3).

4. Semelle selon l'une des revendications précédentes, **caractérisée en ce que** l'extrémité inférieure (13) du corps écarteur (9) est, en position de blocage par expansion, à peu près alignée avec la face inférieure de la semelle (14).

5. Semelle selon l'une des revendications précédentes, **caractérisée en ce que** les crampons (2) présentent au moins sur l'une de leurs faces un trou oblong (15), qui débouche dans le trou (11) qui reçoit le corps écarteur (9) et **en ce que** chaque corps écarteur (9) est pourvu d'un trou (16) ou d'un épaulement prévu dans la zone du trou oblong (15), pour permettre l'accès au corps écarteur (9) à l'aide d'un outil de déverrouillage introduit à travers le trou oblong (16).

6. Semelle selon l'une des revendications précédentes, **caractérisée en ce que** le corps écarteur (9) est conçu sous la forme d'un élément pousseur plat de type plaque, dont le plan de projection s'étend dans la direction longitudinale (20) des crampons de configuration ovale (2).

7. Semelle selon l'une des revendications précédentes, **caractérisée en ce que** l'élément de fixation (4) comprend deux parties en crochet (6) s'étendant dans des directions opposées et **en ce que** le trou (11) qui reçoit le corps écarteur (9) rentre entre les parties en crochet (6) de sorte que le corps écarteur (9), en position de blocage par expansion, est positionné entre les parties en crochet (6) les écartant ce faisant l'une de l'autre.

8. Semelle selon l'une des revendications précédentes, **caractérisée en ce qu'**une surface de glissement oblique (21) est prévue à l'arrière de chaque partie en crochet (6).

9. Semelle selon l'une des revendications précédentes, **caractérisée en ce que** les parties en crochet (6) sont constituées de segments de plastique allongés, approximativement en L, formés d'un seul tenant dans le corps du crampon.

10. Semelle selon l'une des revendications précédentes, **caractérisée en ce qu'**elle est pourvue dans sa zone intérieure d'un corps en plaque conçu à la façon d'un tissu filé (30) dans lequel sont formés les trous de fixation (4) destinés aux crampons (2).
